# FASCICULE DE BREVET EUROPEEN

(11) **EP 1 422 475 B1**
(45) Date de publication et mention de la délivrance du brevet: **29.11.2006**
(21) Numéro de dépôt: 03292863.2
(22) Date de dépôt: 19.11.2003
(51) Int. Cl.: F23D 23/00, F23D 14/04

(54) **Dispositif de chauffage à brûleurs à gaz**
Heizungsanlage mit Gasbrennern
Heating device with gas burners

(30) Priorité: 21.11.2002 FR 0214596
(43) Date de publication de la demande: 26.05.2004
(73) Titulaire: 4E, 44470 Carquefou (FR)
(72) Inventeur: Gaudin, Jean-Marc, 44300 Nantes (FR)
(74) Mandataire: Fosse, Danièle

(56) Documents cités:
- WO-A-91/16576
- DE-A- 3 927 416
- DE-A- 10 029 234
- DE-A- 19 832 396
- DE-A- 19 958 340
- DE-U- 29 518 366
- FR-A- 2 800 847
- FR-A- 2 800 848
- US-A- 4 059 385
- US-A- 4 163 441

## Description

La présente invention concerne un dispositif de chauffage à brûleurs à gaz.

Elle concerne plus particulièrement un dispositif de chauffage du type constitué d'au moins trois brûleurs respectivement raccordés à une conduite commune d'alimentation en gaz, chaque brûleur pouvant être indépendamment alimenté en gaz par l'intermédiaire d'une liaison obturable à ouverture/fermeture commandée entre la source d'alimentation en gaz et le brûleur, les brûleurs étant d'au moins deux types se différenciant par leur puissance de chauffe, ces brûleurs étant associés suivant différentes combinaisons sélectionnables correspondant chacune à un étage de puissance, les moyens de commande d'ouverture/fermeture de la liaison de chaque brûleur commandant, lors du passage d'un étage de puissance N à un étage de puissance P sélectionné, l'ouverture de la liaison du ou des brûleur(s) à allumer à l'étage de puissance P sélectionné et au moins l'ouverture des liaisons de l'ensemble des brûleurs séparant un brûleur allumé à l'étage de puissance N d'un brûleur à allumer à l'étage de puissance P pour permettre une inflammation automatique de la flamme de chaque brûleur par contact du mélange air/gaz expulsé dudit brûleur avec la flamme d'un brûleur adjacent jusqu'à allumage du brûleur à allumer à l'étage P sélectionné puis la fermeture sélective des liaisons des brûleurs non inclus dans la combinaison correspondant à l'étage de puissance P sélectionné.

Les brûleurs à gaz sont aujourd'hui largement utilisés, notamment pour le réchauffage de l'air, en particulier dans les bâtiments d'élevage. L'inconvénient majeur de ces brûleurs réside dans leur plage de puissance réduite. En effet, leur fonctionnement, basé sur l'inflammation d'un mélange air/gaz, nécessite un respect des proportions des composants dans le mélange. Il est donc impossible de faire varier, de manière importante, la quantité de gaz dans le mélange sans risquer d'éteindre la flamme. De ce fait, la tendance aujourd'hui est d'utiliser des brûleurs puissants qui sont fréquemment commutés entre les positions marche et arrêt pour obtenir une régulation de la température. Il en résulte des problèmes de confort de l'utilisateur en raison de l'inertie de ses brûleurs.

Pour pouvoir couvrir une plage de puissance importante sans avoir à disposer de brûleurs puissants, il a été imaginé un dispositif de chauffage comportant plusieurs brûleurs à gaz de puissance identique. Dans une telle installation, les brûleurs sont répartis en un brûleur, dit maître, équipé d'un dispositif d'inflammation de mélange air/gaz et en brûleurs, dits esclaves, exempts d'un tel dispositif. Le passage d'un étage de puissance à un autre s'effectue par allumage du brûleur immédiatement adjacent au brûleur préalablement allumé. Il en résulte l'obligation d'effectuer l'allumage desdits brûleurs suivant un ordre prédéterminé fonction du positionnement relatif des brûleurs sur la conduite commune d'alimentation en gaz. Bien que cette solution puisse couvrir une plage de puissance importante, le nombre d'étages de puissance est réduit et les paliers entre étages de puissance sont de valeur constante. Ceci est dû au fait que les brûleurs à gaz utilisés sont tous de même puissance et que seul l'allumage d'un brûleur, immédiatement adjacent à un brûleur préalablement allumé, peut être envisagé. Les combinaisons de brûleurs sont donc limitées.

Il en est de même du brûleur à becs multiples décrit dans le brevet FR-A-2.800.847 où le réglage de la puissance du brûleur s'opère par réglage du nombre de becs alimentés. La configuration de ce brûleur à becs multiples oblige à sélectionner toujours au moins un groupe de becs parmi un ensemble formé de deux groupes de becs quel que soit le niveau de puissance selon lequel le brûleur fonctionne. Cette obligation est due au fait que l'on détecte la présence de la flamme dans une région chevauchant les deux groupes de bacs mentionnés ci-dessus. La sélection obligatoire d'au moins l'un des groupes de becs empêche à nouveau d'obtenir avec peu de becs une variation dans une large plage de la puissance. Cette sélection parmi deux groupes est rendue obligatoire pour des raisons de sécurité du fait du mode de fonctionnement du brûleur pour le passage d'un étage de puissance à un autre.

Un but de la présente invention est de pallier les inconvénients précités en proposant un dispositif de chauffage dont la conception permet une variation de la puissance dans une large plage, la valeur des paliers entre étages de puissance pouvant être choisie librement par l'utilisateur de manière à offrir un grand nombre de possibilités à ce dernier.

Un autre but de la présente invention est de proposer un dispositif de chauffage dont le nombre de brûleurs, bien que réduit, permet d'obtenir une variation de puissance à l'intérieur d'une large plage tout en garantissant un fonctionnement optimal et parfaitement sûr du dispositif de contrôle de la flamme.

Un autre but de la présente invention est de proposer un dispositif de chauffage de conception simple et dont le nombre de pièces peut être réduit sans nuire à la sûreté de l'ensemble.

Un autre but de la présente invention est de proposer un dispositif de chauffage disposant d'un grand nombre d'étages de puissance pour un nombre donné de brûleurs, chaque étage de puissance correspondant à une combinaison prédéterminée des brûleurs disposés de manière quelconque dans le dispositif.

A cet effet, l'invention a pour objet un dispositif de chauffage du type constitué d'au moins trois brûleurs, respectivement raccordés à une conduite commune d'alimentation en gaz, elle-même reliée à une source d'alimentation en gaz, chaque brûleur pouvant être indépendamment alimenté en gaz par l'intermédiaire d'une liaison obturable à ouverture/fermeture commandée entre la source d'alimentation en gaz et le brûleur, les brûleurs étant d'au moins deux types se différenciant par leur puissance de chauffe, ces brûleurs étant associés suivant différentes combinaisons sélectionnables correspondant chacune à un étage de puissance, les moyens de commande d'ouverture/fermeture de la liaison de chaque brûleur commandant, lors du passage d'un étage de puissance N à un étage de puissance P sélectionné, l'ouverture de la liaison du ou des brûleur(s) à allumer à l'étage de puissance P sélectionné et au moins l'ouverture des liaisons de l'ensemble des brûleurs séparant un brûleur allumé à l'étage de puissance N d'un brûleur à allumer à l'étage de puissance P pour permettre une inflammation automatique de la flamme de chaque brûleur par contact du mélange air/gaz expulsé dudit brûleur avec la flamme d'un brûleur adjacent jusqu'à allumage du brûleur à allumer à l'étage P sélectionné puis la fermeture sélective des liaisons des brûleurs non inclus dans la combinaison correspondant à l'étage de puissance P sélectionné, caractérisé en ce que le dispositif comporte au moins un dispositif de contrôle de la flamme commun à tous les brûleurs et en ce que les moyens de commande d'ouverture/fermeture de la liaison de chaque brûleur commandent, lors du passage d'un étage de puissance à un nouvel étage de puissance sélectionné, l'ouverture des liaisons de tous les brûleurs du dispositif pour permettre, par inflammation automatique de la flamme d'un brûleur par contact du mélange air/gaz expulsé du brûleur avec la flamme d'un brûleur adjacent, l'allumage de tous les brûleurs puis la fermeture sélective des liaisons des brûleurs non inclus dans la combinaison correspondant au nouvel étage de puissance sélectionné, cette commande permettant l'activation du dispositif de contrôie de la flamme par l'un quelconque des brûleurs.

Le fait de disposer d'au moins trois brûleurs présentant des puissances de chauffe différenciées permet de disposer au maximum de 2^{x} étages de puissance, x correspondant au nombre de brûleurs du dispositif de chauffage. Ce grand nombre de possibilités de combinaisons des brûleurs pour obtenir des puissances de chauffe variables rend un tel dispositif de chauffage approprié pour de nombreuses applications. La progressivité de la puissance peut s'effectuer de manière régulière ou non au gré de l'utilisateur, en fonction de l'étage de puissance sélectionné, cette sélection étant opérée librement par l'utilisateur.

Par ailleurs, du fait du mode de fonctionnement des moyens de commande d'ouverture/fermeture de la liaison de chaque brûleur, le passage d'un étage de puissance à un autre étage de puissance peut s'effectuer sans avoir à multiplier le nombre de dispositifs de contrôle de la flamme sur les brûleurs. Il en résulte ainsi une installation de conception extrêmement simple. En effet,le dispositif de contrôle de la flamme peut être commun à tous les brûleurs et activé par l'un quelconque des brûleurs grâce au fait que, lors du passage d'un étage de puissance à un autre, tous les brûleurs fonctionnent. Il en résulte, pendant la période transitoire entre deux étages de puissance, soit un dégagement de chaleur suffisante pour garantir la poursuite du fonctionnement du dispositif de contrôle de la flamme dans le cas d'un dispositif fonctionnant par infrarouges, soit la mise en température de la sonde dans le cas d'un dispositif de contrôle de la flamme fonctionnant par ionisation. Cet allumage de tous les brûleurs pendant la période transitoire permet ainsi de passer d'un étage de puissance à un autre sans avoir aucun brûleur commun allumé entre les deux étages augmentant ainsi le nombre de combinaisons et par suite d'étapes de puissance possible.

Ainsi, parallèlement, une telle conception permet d'obtenir une grande modularité du dispositif de chauffage qui couvre alors une plage de puissance importante.

L'invention sera bien comprise à la lecture de la description suivante d'exemples de réalisation, en référence à la figure unique qui représente une vue schématique d'un dispositif de chauffage conforme à l'invention, ce dispositif étant incorporé dans un générateur d'air à température contrôlée.

Comme mentionné ci-dessus, le dispositif de chauffage, objet de l'invention, est constitué de brûleurs 1 raccordés à une conduite 2 rigide d'alimentation en gaz, généralement métallique, elle-même reliée à une source 3 d'alimentation en gaz qui peut être quelconque. L'ensemble forme ce que l'on pourrait appeler une rampe à brûleurs 1 à gaz. Les brûleurs 1 agissent classiquement par combustion d'un mélange air/gaz. Ces brûleurs 1 peuvent être de type atmosphérique ou dynamique. Dans un tel dispositif, ces brûleurs 1 seront au moins au nombre de trois. Chaque brûleur 1 comprend, de manière en soi connue, un conduit comportant au moins une entrée d'air de combustion primaire et renfermant au moins l'injecteur de gaz et une chambre de mélange air/gaz, ce conduit débouchant dans une chambre de combustion du mélange air/gaz. Dans le cas de brûleurs atmosphériques, le conduit renferme, entre l'injecteur et la chambre de mélange air/gaz, un élément venturi. Le détail de tels brûleurs ne sera pas fourni car de nombreux exemples de réalisation de brûleurs peuvent être trouvés dans la littérature.

Dans le dispositif de chauffage, objet de l'invention, on distingue de préférence deux types de brûleurs, à savoir un brûleur, dit maître, équipé d'un dispositif 4 d'inflammation de mélange air/gaz et des brûleurs 1, dits esclaves, qui se différencient du brûleur maître par le fait qu'ils sont exempts de dispositif d'inflammation du mélange air/gaz. Le dispositif 4 d'inflammation du mélange air/gaz ne sera pas décrit en détail car il peut être constitué de manière en soi connue d'un dispositif électrique de type résistance, étincelles ou autre, d'une veilleuse ou similaire. Chaque dispositif de chauffage comporte un dispositif 11 de contrôle de la flamme. Ce dispositif 11 de contrôle de la flamme est ainsi commun à tous les brûleurs. Ce dispositif 11 de contrôle de la flamme peut être constitué d'un dispositif optique, d'un dispositif à ionisation, d'un dispositif à infrarouge ou de tout autre moyen qui assure, lors d'une extinction de la flamme, la fermeture de l'alimentation de la conduite commune d'alimentation en gaz à partir de la source d'alimentation en gaz et ce, au moyen d'une vanne de fermeture appropriée. De préférence, ce dispositif 11 est un dispositif à ionisation constitué d'une sonde et d'une tige métallique venant coiffer le brûleur du milieu et s'étendant le long de chacun des brûleurs jouxtant ce brûleur médian. La coopération de ce dispositif 11 de contrôle de la flamme avec les moyens de commande des brûleurs sera décrite ci-après.

Chaque brûleur 1, maître ou esclave, est raccordé à la source 3 d'alimentation en gaz par l'intermédiaire de la conduite 2 commune d'alimentation en gaz et d'un piquage sur ladite conduite 2. Chaque portion de liaison 5, réalisée entre la source 3 d'alimentation en gaz et un brûleur 1, est pourvue d'un organe 6 tel qu'une électrovanne assurant l'ouverture ou la fermeture de la liaison 5 entre le brûleur 1 et la source 3 d'alimentation en gaz. Cette ouverture/fermeture de la liaison 5 est commandée au moyen d'un dispositif de commande approprié en fonction de l'étage de puissance sélectionné. En effet, le dispositif de chauffage comporte une pluralité de brûleurs 1. Parmi ces brûleurs, on distingue au moins deux types de brûleurs 1 se différenciant par leur puissance de chauffe. De préférence, le brûleur 1 de plus faible puissance est disposé entre deux autres brûleurs 1.

Ces brûleurs sont associés en fonctionnement suivant des combinaisons prédéterminées quelconques sélectionnables à volonté et de manière aléatoire par exemple au moyen d'un programmateur, chaque combinaison correspondant à un étage de puissance. Ainsi, il peut être imaginé un dispositif de chauffage comportant quatre brûleurs à puissance de chauffage différenciée. Le premier étage correspond au fonctionnement du brûleur maître de plus faible puissance, le deuxième étage de puissance à la combinaison du brûleur de plus faible puissance avec le brûleur de puissance immédiatement au-dessus..., le dernier étage correspondant à une combinaison où l'ensemble des brûleurs fonctionnent, c'est-à-dire sont allumés.

Le dispositif de chauffage comporte donc en outre des moyens de sélection d'un étage de puissance correspondant à une combinaison prédéterminée de brûleur(s) en fonctionnement parmi une pluralité d'étages. Ces moyens de sélection peuvent être constitués par un programmateur. Ainsi, il peut être choisi, pour un dispositif de chauffage comportant quatre brûleurs, respectivement appelés B1, B2, B3, B4, de définir un premier étage de puissance correspondant à une alimentation en mélange air/gaz de B1, les liaisons des autres brûleurs demeurant fermées. Il peut être défini un deuxième étage de puissance dans lequel seul le brûleur B3 de puissance différente du brûleur B1 est allumé. Il peut être ainsi défini d'autres combinaisons, le nombre total de combinaisons étant au plus égal à 2^{x}, x correspondant au nombre de brûleurs de l'installation. Ainsi, avec trois brûleurs, il peut être possible de définir 8 étages de puissance ou 8 vitesses de chauffe (en incluant l'état zéro où tous les brûleurs sont éteints), avec quatre brûleurs, 16 étages de puissance, etc. Pour permettre d'une part la réduction du nombre de pièces d'un tel dispositif de chauffage et en particulier limiter le nombre de dispositifs 4, 11 d'inflammation de mélange air/gaz et de contrôle de la flamme nécessaires, d'autre part optimiser le fonctionnement du dispositif 11 de contrôle de la flamme, les moyens 7 de commande d'ouverture/fermeture de la liaison de chaque brûleur commandent, lors du passage d'un étage de puissance N à un nouvel étage de puissance P quelconque sélectionné, l'ouverture de l'ensemble des liaisons 5 des brûleurs 1 pour permettre, par inflammation automatique de la flamme d'un brûleur par contact du mélange air/gaz expulsé du brûleur avec la flamme d'un brûleur adjacent, l'allumage de tous les brûleurs puis la fermeture sélective des liaisons 5 des brûleurs non inclus dans la combinaison correspondant au nouvel étage de puissance sélectionné. Ainsi, le fonctionnement peut être résumé comme suit.

Supposons un dispositif comportant 4 brûleurs B1 à B4, de puissance différente disposés côte à côte, 0 correspond à une liaison 5 ouverte du brûleur, F à une liaison 5 fermée. Ainsi, l'étage de puissance N correspond à un étage où seul le brûleur B1 fonctionne tandis que l'étage de puissance P correspond à un étage où seul le brûleur B3 fonctionne. Au cours du passage de l'étage de puissance N à l'étage de puissance P, il est nécessaire d'ouvrir la liaison 5 des brûleurs B2, B3, B4 pour permettre l'inflammation de B3 puis de fermer sélectivement les liaisons 5 des brûleurs B1, B2 et B4 pour obtenir la combinaison de brûleur(s) retenue à l'étage de puissance P.

| | | | | |
|---|---|---|---|---|
| Etage de puissance | B1 | B2 | B3 | B4 |
| N | 0 | F | F | F |
| Etape de transition | B1 | B2 | B3 | B4 |
| | 0 | 0 | 0 | 0 |
| Etage de puissance | B1 | B2 | B3 | B4 |
| P | F | F | 0 | F |

Cette solution permet de s'affranchir de moyens de mémorisation des combinaisons de brûleurs couplés aux moyens 7 de commande de l'ouverture/fermeture des liaisons. Ainsi, entre chaque passage d'un étage de puissance à un autre, l'ensemble des brûleurs est mis en fonctionnement par ouverture automatique des liaisons 5. D'autre part, cette solution permet de garantir l'activation du dispositif 11 de contrôle de la flamme par l'un quelconque des brûleurs, quel que soit le niveau de puissance sélectionné. En effet, lorsque le niveau de puissance sélectionné correspond à l'allumage d'un brûleur de faible puissance et que ce brûteur se trouve à l'opposé du brûleur allumé à l'étage de puissance N-1, il n'est pas garanti, si l'on procède simplement à un allumage de proche en proche des brûleurs en ne mettant en fonctionnement que les brûleurs séparant le brûleur de l'étage de puissance N-1 du brûleur de l'étage de puissance N, que le dispositif de contrôle de la flamme présente une température suffisante après extinction des brûleurs une fois la transition opérée. En conséquence et pour garantir la mise en température de ce dispositif de contrôle de la flamme quels que soient les étages de puissance sélectionnés, le fait de mettre en fonctionnement l'ensemble des brûleurs au cours de la période de transition et le passage d'un étage de puissance à un autre permet d'assurer cette mise en température du dispositif de contrôle de la flamme ou de dégager une chaleur suffisante pour permettre un fonctionnement optimal de ce dispositif de contrôle de la flamme. Il devient ainsi possible, grâce à ce mode de fonctionnement, de passer d'un étage de puissance à un autre en choisissant un premier brûleur positionné à l'étage de puissance N-1 et un brûleur positionné de manière très éloignée du premier brûleur à l'étage de puissance N, ce second brûleur étant un brûleur de faible puissance.

L'organe 6 d'obturation à ouverture/fermeture commandée de la liaison 5 entre un brûleur 1 et la source 3 d'alimentation en gaz est une électrovanne. L'ouverture/fermeture des électrovannes peut être commandée au moyen de signaux électriques émis à partir d'informations émanant d'une centrale de commande, telle qu'un microprocesseur. Cette centrale gère les informations relatives à l'étage de puissance sélectionné pour déterminer les liaisons devant être ouvertes ou respectivement fermées.

Pour permettre un fonctionnement optimisé d'un tel dispositif, l'intervalle entre deux têtes de brûleurs adjacents est choisi de manière à permettre l'auto-inflammation de deux brûleurs adjacents en moins de un dixième de seconde.

Dans les exemples représentés à la figure 1, les brûleurs 1 sont disposés au moins partiellement à l'intérieur d'une chambre 8 de combustion, elle-même logée à l'intérieur d'un caisson 9 d'un générateur d'air à température contrôlée, ce caisson 9 renfermant en outre au moins un ventilateur 10 pour propulser dans un local, à température voulue, l'air circulant dans le caisson 9. Cet air peut ainsi être amené à température par conduction au contact des parois de la chambre 8 de combustion. L'air expulsé peut être constitué exclusivement de cet air réchauffé au contact des parois de la chambre 8 de combustion ou également être constitué des fumées de la chambre 8 de combustion. Lorsque la première hypothèse est retenue, les fumées, contenues à l'intérieur de la chambre 8 de combustion, sont canalisées et rejetées dans l'atmosphère.

Bien évidemment, d'autres applications de ce dispositif de chauffage peuvent, de manière équivalente, être envisagées.

## Revendications

1. Dispositif de chauffage du type constitué d'au moins trois brûleurs (1), respectivement raccordés à une conduite (2) commune d'alimentation en gaz, elle-même reliable à une source (3) d'alimentation en gaz, chaque brûleur (1) pouvant être indépendamment alimenté en gaz par l'intermédiaire d'une liaison (5) obturable à ouverture/fermeture commandée entre la source (3) d'alimentation en gaz et le brûleur (1), les brûleurs étant d'au moins deux types se différenciant par leur puissance de chauffe, ces brûleurs (1) étant associés suivant différentes combinaisons sélectionnables correspondant chacune à un étage de puissance, les moyens (7) de commande d'ouverture/fermeture de la liaison (5) de chaque brûleur (1) commandant, lors du passage d'un étage de puissance N à un étage de puissance P sélectionné, l'ouverture de la liaison (5) du ou des brûleur(s) (1) à allumer à l'étage de puissance P sélectionné et au moins l'ouverture des liaisons (5) de l'ensemble des brûleurs (1) séparant un brûleur (1) allumé à l'étage de puissance N d'un brûleur à allumer à l'étage de puissance P pour permettre une inflammation automatique de la flamme de chaque brûleur (1) par contact du mélange air/gaz expulsé dudit brûleur (1) avec la flamme d'un brûleur (1) adjacent jusqu'à allumage du brûleur (1) à allumer à l'étage P sélectionné puis la fermeture sélective des liaisons (5) des brûleurs (1) non inclus dans la combinaison correspondant à l'étage de puissance P sélectionné, le dispositif comportant au moins un dispositif (11) de contrôle de la flamme commun à tous les brûleurs et étant **caractérisé en ce que** les moyens (7) de commande d'ouverture/fermeture de la liaison (5) de chaque brûleur (1) commandent, lors du passage d'un étage de puissance à un nouvel étage de puissance sélectionné, l'ouverture des liaisons (5) de tous les brûleurs (1) du dispositif pour permettre, par inflammation automatique de la flamme d'un brûleur (1) par contact du mélange air/gaz expulsé du brûleur avec la flamme d'un brûleur adjacent, l'allumage de tous les brûleurs puis la fermeture sélective des liaisons des brûleurs (1) non inclus dans la combinaison correspondant au nouvel étage de puissance sélectionné, cette commande permettant l'activation du dispositif (11) de contrôle de la flamme par l'un quelconque des brûleurs (1).

2. Dispositif de chauffage selon la revendication 1,
**caractérisé en ce que** l'organe (6) d'obturation à ouverture/fermeture commandée de la liaison (5) entre un brûleur (1) et la source (3) d'alimentation en gaz est une électrovanne.

3. Dispositif de chauffage selon l'une des revendications 1 et 2,
**caractérisé en ce que** les brûleurs (1) agissent par combustion d'un mélange air/gaz et sont du type atmosphérique ou dynamique.

4. Dispositif de chauffage selon l'une des revendications 1 à 3,
**caractérisé en ce que** l'intervalle entre deux têtes de brûleurs (1) adjacents est choisi de manière à permettre l'auto-inflammation des deux brûleurs adjacents en moins de un dixième de seconde.

5. Dispositif de chauffage selon l'une des revendications 1 à 4,
**caractérisé en ce que** les brûleurs (1) sont disposés au moins partiellement à l'intérieur d'une chambre (8) de combustion elle-même logée à l'intérieur d'un caisson (9) d'un générateur d'air à température contrôlée, ce caisson (9) renfermant en outre au moins un ventilateur (10) pour propulser dans un local, à température voulue, l'air circulant dans le caisson (9).

6. Dispositif de chauffage selon l'une des revendications 1 à 5,
**caractérisé en ce que** le dispositif (11) de contrôle de la flamme est un dispositif à ionisation provoquant, lors d'une extinction de la flamme, la fermeture de l'alimentation en gaz à partir de la source d'alimentation en gaz.

7. Dispositif de chauffage selon l'une des revendications 1 à 5,
**caractérisé en ce que** le dispositif (11) de contrôle de la flamme est un dispositif optique, de préférence à infrarouges provoquant, lors d'une extinction de la flamme, la fermeture de l'alimentation en gaz à partir de la source d'alimentation en gaz.

8. Dispositif de chauffage selon l'une des revendications 1 à 7,
**caractérisé en ce que** le brûleur (1) de plus faible puissance est disposé entre deux autres brûleurs (1).

9. Dispositif de chauffage selon l'une des revendications 1 à 8,
**caractérisé en ce que** les brûleurs (1) comprennent un brûleur (1) dit maître équipé d'un dispositif (4) d'inflammation de mélange air/gaz et des brûleurs (1) esclaves exempts d'un tel dispositif d'inflammation.

## Claims

1. Heating device of the type consisting of at least three burners (1) which are connected respectively to a common gas supply pipe (2), which itself can be connected to a gas supply source (3), each burner (1) being able to be supplied with gas independently by means of a connection (5) which can be shut, with opening/closure which is controlled between the gas supply source (3) and the burner (1), the burners being of at least two types which are differentiated by their heating power, these burners (1) being associated according to different combinations which can be selected, each of which corresponds to a power stage, the means (7) for controlling the opening/closure of the connection (5) of each burner
(1) controlling, during the passage from a power stage N to a power stage P selected, the opening of the connection (5) of the burner(s) (1) to be ignited in the power stage P selected and at least the opening of the connections (5) of the assembly of burners (1) separating a burner (1) which is ignited in the power stage N from a burner to be ignited in the power stage P, in order to permit automatic lighting of the flame of each burner (1) by contact of the air/gas mixture expelled from the said burner (1) with the flame of an adjacent burner (1), until there is ignition of the burner (1) to be ignited in the stage P selected, then selective closure of the connections (5) of the burners (1) which are not included in the combination corresponding to the power stage P selected, the device comprising at least one device (11) to control the flame which is common to all the burners, and being **characterised in that** the means (7) for controlling the opening/closure of the connection (5) of each burner (1) control, during the passage from one power stage to a new power stage selected, the opening of the connections (5) of all the burners (1) of the device, in order to permit, by automatic lighting of the flame of a burner (1) by contact by the air/gas mixture expelled from the burner with the flame of an adjacent burner, the ignition of all the burners, then selective closure of the connections of the burners (1) which are not included in the combination corresponding to the new power stage selected, this control permitting activation of the flame control device (11) by any of the burners (1).

2. Heating device according to claim 1, **characterised in that** the shutter unit (6) for controlled opening/closure of the connection (5) between a burner
(1) and the gas supply source (3) is a solenoid valve.

3. Heating device according to claim 1 or claim 2, **characterised in that** the burners (1) act by combustion of a an air/gas mixture and are of the atmospheric or dynamic type.

4. Heating device according to any one of claims 1 to 3, **characterised in that** the interval between two adjacent burner heads (1) is selected such as to permit automatic lighting of these two adjacent burners in less than a tenth of a second.

5. Heating device according to any one of claims 1 to 4, **characterised in that** the burners (1) are disposed at least partially inside a combustion chamber (8) which is itself accommodated inside a chamber (9) of a controlled temperature air generator, this chamber (9) also containing at least one fan (10) to propel the air which is circulating in the chamber (9) into premises, at a required temperature.

6. Heating device according to any one of claims 1 to 5, **characterised in that** the flame control device (11) is an ionisation device which, during extinction of the flame, gives rise to shut-down of the gas supply from the gas supply source.

7. Heating device according to any one of claims 1 to 5, **characterised in that** the flame control device (11) is an optical device, which is preferably infrared, and which, during extinction of the flame, gives rise to shut-down of the gas supply from the gas supply source.

8. Heating device according to any one of claims 1 to 7, **characterised in that** the burner (1) with the lowest power is disposed between two other burners (1).

9. Heating device according to any one of claims 1 to 8, **characterised in that** the burners (1) comprise a so-called master burner (1) which is equipped with a device (4) for lighting the air/gas mixture and the slave burners (1) which do not have a lighting device of this type.

## Patentansprüche

1. Heizungsanlage, mit wenigstens drei Brennern (1), die jeweils an eine gemeinsame Gasversorgungsleitung (2) angeschlossen sind, die wiederum mit einer Gasversorgungsquelle (3) verbunden werden kann, wobei jeder Brenner (1) unabhängig über eine absperrbare Verbindung (5) zum gesteuertem Öffnen/Schließen zwischen der Gasversorgungsquelle (3) und dem Brenner (1) mit Gas gespeist wird, wobei mindestens zwei verschiedene Brennertypen vorhanden sind, die sich in ihrer Heizleistung unterscheiden, und diese Brenner (1) nach verschiedenen wählbaren Kombinationen, die jeweils einer Leistungsstufe entsprechen, zugeschaltet werden, wobei die Mittel (7) zum Steuern des Öffnens/Schließens der Verbindung (5) jedes Brenners (1) beim Übergang von einer Leistungsstufe N zu einer gewählten Leistungsstufe P das Öffnen der Verbindung (5) des Brenners oder der Brenner (1), die für die gewählte Leistungsstufe P einzuschalten sind, mindestens jedoch das Öffnen der Verbindungen (5) aller Brenner (1), die einen auf der Leistungsstufe N eingeschalteten Brenner (1) von einem auf der Leistungsstufe P einzuschaltenden Brenner (1) trennen, um ein automatisches Zünden der Flamme jedes Brenners (1) durch Kontakt des aus diesem Brenner (1) entweichenden Luft/Gas-Gemisches mit der Flamme eines daneben liegenden Brenners (1) bis zum Einschalten des auf der gewählten Stufe P einzuschaltenden Brenners (1) zu ermöglichen und anschließend das selektive Schließen der Verbindungen (5) der Brenner (1), die nicht in der der gewählten Leistungsstufe P entsprechenden Kombination enthalten sind, steuern, wobei die Anlage mindestens eine allen Brennern gemeinsame Vorrichtung (11) zur Überwachung der Flamme umfasst und **dadurch gekennzeichnet ist, dass** die Mittel (7) zum Steuern des Öffnens/Schließens der Verbindung (5) jedes Brenners (1) beim Übergang von einer Leistungsstufe zu einer anderen gewählten Leistungsstufe das Öffnen der Verbindungen (5) aller Brenner (1) der Anlage steuern, um durch automatisches Zünden der Flamme eines Brenners (1) durch Kontakt des aus dem Brenner entweichenden Luft/Gas-Gemisches mit der Flamme eines daneben liegenden Brenners das Einschalten aller Brenner und anschließend das selektive Schließen der Verbindungen der Brenner (1), die nicht in der der gewählten neuen Leistungsstufe entsprechenden Kombination enthalten sind, zu ermöglichen, wobei diese Steuerung die Aktivierung der Vorrichtung (11) zur Überwachung der Flamme durch einen beliebigen der Brenner (1) ermöglicht.

2. Heizungsanlage nach Anspruch 1, **dadurch gekennzeichnet, dass** das Absperrorgan (6) zum gesteuertem Öffnen/Schließen der Verbindung (5) zwischen einem Brenner (1) und der Gasversorgungsquelle (3) ein Magnetventil ist.

3. Heizungsanlage nach einem der Ansprüche 1 und 2, **dadurch gekennzeichnet, dass** die Brenner (1) durch Verbrennen eines Gas/Luft-Gemisches wirken und atmosphärische oder dynamische Brenner sind.

4. Heizungsanlage nach einem der Ansprüche 1 bis 3, **dadurch gekennzeichnet, dass** der Abstand zwischen zwei nebeneinander liegenden Köpfen von Brennern (1) so gewählt wird, dass die Selbstzündung der beiden nebeneinander liegenden Brenner innerhalb von weniger als einer Zehntelsekunde ermöglicht wird.

5. Heizungsanlage nach einem der Ansprüche 1 bis 4, **dadurch gekennzeichnet, dass** die Brenner (1) zumindest teilweise innerhalb eines Verbrennungsraums (8) angeordnet sind, der wiederum in einem Gehäuse (9) eines Lufterhitzers mit überwachter Temperatur untergebracht ist, wobei dieses Gehäuse (9) darüber hinaus mindestens ein Gebläse (10) umfasst, um die im Gehäuse (9) zirkulierende Luft mit der gewünschten Temperatur in einen Raum zu blasen.

6. Heizungsanlage nach einem der Ansprüche 1 bis 5, **dadurch gekennzeichnet, dass** die Vorrichtung (11) zur Überwachung der Flamme eine Ionisationsvorrichtung ist, die beim Erlöschen der Flamme das Schließen der Gaszufuhr aus der Gasversorgungsquelle bewirkt.

7. Heizungsanlage nach einem der Ansprüche 1 bis 5, **dadurch gekennzeichnet, dass** die Vorrichtung (11) zur Überwachung der Flamme eine optische Vorrichtung ist, vorzugsweise eine Infrarotvorrichtung, die beim Erlöschen der Flamme das Schließen der Gaszufuhr aus der Gasversorgungsquelle bewirkt.

8. Heizungsanlage nach einem der Ansprüche 1 bis 7, **dadurch gekennzeichnet, dass** der Brenner (1) mit der geringsten Leistung zwischen den beiden anderen Brennern (1) angeordnet ist.

9. Heizungsanlage nach einem der Ansprüche 1 bis 8, **dadurch gekennzeichnet, dass** die Brenner (1) einen so genannten Master-Brenner (1), der mit einer Vorrichtung (4) zum Zünden des Luft/Gas-Gemisches ausgestattet ist, und Slave-Brenner (1) ohne eine solche Zündvorrichtung umfassen.
